# EUROPÄISCHE PATENTSCHRIFT

(11) **EP 0 446 615 B1**
(45) Veröffentlichungstag und Bekanntmachung des Hinweises auf die Patenterteilung: **15.09.1993**
(21) Anmeldenummer: 91101752.3
(22) Anmeldetag: 08.02.1991
(51) Int. Cl.: B63H 9/06

(54) **Profilgeber für Segel, insbesondere für Segel von Surfbrettern**
Sailbatten, especially for sails of sailboards
Latte à voile, en particulier pour planches à voile

(30) Priorität: 12.02.1990 DE 9001606 U
(43) Veröffentlichungstag der Anmeldung: 18.09.1991
(73) Patentinhaber: Schütz-Werke GmbH & Co. KG., D-56242 Selters (DE)
(72) Erfinder: Schütz, Udo, W-5418 Selters (DE)
(74) Vertreter: Pürckhauer, Rolf, Dipl.-Ing.

(56) Entgegenhaltungen:
- WO-A-85/04377
- DE-U- 8 525 953
- PATENT ABSTRACTS OF JAPAN, vol. 7, no. 153 (M-226)[1298], 5. Juli 1983; & JP-A-58 61 091 (YAMAHA HATSUDOKI K.K.) 11-04-1983

## Beschreibung

Die Erfindung betrifft Profilgeber für Segel, insbesondere für Segel von Surfbrettern, zur lösbaren Befestigung zwischen Mast und Vorliek des Segels im Bereich der Segellatten, mit einer den Mast teilweise umgreifenden und um diesen drehbeweglichen Manschette und zwei auf das Achterliek gerichteten Profilierarmen für eine Segellatte.

Derartige aus der EP 0 175 739 B1 bekannte Profilgeber ermöglichen es, daß bei Wind das Segel mit den Segellatten ein glattes aerodynamisches Tragflügelprofil einnimmt, das die Ausbildung von Turbulenzen an der Niederdruck- oder an der Hochdruckseite des Segels, die die auf das Segel wirkende Vortriebskraft durch den zunehmenden Luftwiderstand vermindern, verhindert.

Diese bekannten Profilgeber weisen die Nachteile einer verhältnismäßig umständlichen Montage und einer begrenzten Verwendbarkeit für bestimmte Segeltypen auf.

Der Erfindung liegt die Aufgabe zugrunde, einen Profilgeber für Segel zu entwickeln, der leicht zu montieren und für alle Segeltypen geeignet ist.

Diese Aufgabe ist erfindungsgemäß gelöst durch einen Profilgeber mit den Merkmalen des Patentanspruches 1.

Gegenstand der Unteransprüche sind vorteilhafte Weiterbildungen des Profilgebers nach dem Hauptanspruch.

Der erfindungsgemäße Profilgeber zeichnet sich durch eine einfache Montage, eine sichere Führung am Segelmast durch eine elastische Ausbildung der den Mast teilweise umgreifenden Manschette sowie die Verwendungsmöglichkeit für alle gängigen Segeltypen aus. Ferner können die mit Rastplatten zum Einclipsen der Profilgeber versehenen Segel auch ohne die Profilgeber benutzt werden.

Die Erfindung ist nachstehend an einem Segel erläutert, dessen Masttasche zwischen Mast und Vorliek im Bereich der Segellatten für den Profilgeber ausgespart ist. Es zeigt
- Fig. 1: eine ausschnittsweise Seitenansicht eines Segels mit einem Profilgeber und
- Fig. 2: einen Querschnitt nach Linie II-II der Fig. 1.

Der als Kunststoff-Spritzteil gefertigte Profilgeber 1 nach den Fign. 1 und 2 zur lösbaren Befestigung zwischen Mast 2 eines Surfbrettes und Vorliek 4 des Segels 3 im Bereich einer Segellatte 5 weist eine den Mast 2 teilweise umgreifende und um diesen drehbewegliche Manschette 6 und zwei auf das Achterliek gerichtete Profilierarme 7, 8 auf.

Die Manschette 6 wird durch zwei in Richtung der Mastachse 9-9 beabstandete, elastische Haltestege 10, 11 gebildet, die sich dem vom Fuß bis zur Spitze verjüngenden Mast 2 anpassen und somit eine spielfreie, begrenzte Drehbeweglichkeit des Profilgebers 1 um den Mast 2 gewährleisten.

Die beiden an die Manschette 6 angeformten, gegenüberliegenden Profilierarme 7, 8 mit einem Tragflügelprofil zur Abstützung des vorliekseitigen Endes 12 einer Segellatte 5, die entsprechend dem durch den scheinbaren Wind bestimmten Segelprofil gebogen wird, sind formstabil ausgebildet.

Der Profilgeber 1 ist mit einem Rastverschluß 13 lösbar an dem Segel 3 befestigt, der zwei an den freien Enden der Profilarme 7, 8 angeformte
Raststege 14 aufweist, die bei eingerastetem Verschluß 13 eine Rastnase 17 an einer Klemmwange 16 je einer aus Kunststoff gespritzten Rastplatte 15 hintergreifen. Die Klemmwangen 16 der auf beiden Seiten des Segels 3 auf dem vorliekseitigen Ende 19 der Lattentasche 18 gegenüberliegend aufgenieteten Rastplatten 15 durchgreifen jeweils eine Ausnehmung 20 hinter den Raststegen 14 in den Profilierarmen 7, 8, deren Raststege 14 an einer Schulter 21 an den beiden Rastplatten 15 anliegen.

Die Rastnase 17 an der Klemmwange 16 der beiden Rastplatten 15 weist eine Führungsfläche 22 auf, an der der Raststeg 14 des zugehörigen Profilierarms 7, 8 beim Verschieben der freien Enden der Profilierarme 7, 8 auf dem vorliekseitigen Ende 12 der Segellatte 5 in Richtung Achterliek des Segels 3 beim Einrasten des Verschlusses 13 mit einer entsprechenden Gegenfläche 23 entlanggleitet, wodurch die geringfügig federnden Klemmwangen 16 der Rastplatten 15 etwas auseinandergedrückt werden, so daß die Raststege 14 der Profilierarme 7, 8 hinter die Rastnasen 17 gelangen und mit den Klemmwangen 16 der Rastplatten 15 verrasten. Bei eingerastetem Verschluß 13 bildet die Gegenfläche 23 an den beiden Raststegen 14 der Profilierarme 7, 8 die Anlagefläche für die Klemmwange 16 der Rastplatten 15.

Beim Ausrasten des Verschlusses 13 durch Vorziehen des Profilgebers 1 in Richtung auf das Vorliek 4 des Segels 3 wirkt eine Führungsfläche 24 an den Raststegen 14 der Profilierarme 7, 8 mit einer entsprechenden Gegenfläche 25 der Rastnase 17 an den Klemmwangen 16 der Rastplatten 15 zusammen.

In Abweichung von dem beschriebenen Ausführungsbeispiel können bei einem Segel mit einer weiten Masttasche die Profilgeber in der Masttasche untergebracht sein, die durch seitliche Verschlüsse, vorzugsweise Reißverschlüsse, zur Montage und Demontage der Profilgeber geöffnet werden kann.

## Patentansprüche

1. Profilgeber für Segel, insbesondere für Segel von Surfbrettern, zur lösbaren Befestigung zwischen Mast und Vorliek des Segels im Bereich der Segellatten, mit einer den Mast teilweise umgreifenden und um diesen drehbeweglichen Manschette und zwei auf das Achterliek gerichteten Profilierarmen für eine Segellatte, dadurch gekennzeichnet, daß die Manschette (6) mindestens zwei in Richtung der Mastachse (9-9) beabstandete, elastische Haltestege (10,11) aufweist, an die zwei formstabile, gegenüberliegende ein Tragflügelprofil Profilierarme (7, 8) bildende zur Abstützung des vorliekseitigen Endes (12) einer entsprechend dem durch den scheinbaren Wind bestimmten Segelprofil gebogenen Segellatte (5) angeformt sind, und daß der Profilgeber (1) mit einem Rastverschluß (13) lösbar am Segel (3) befestigt ist, der zwei an den freien Enden der Profilarme (7, 8) angeformte Raststege (14) aufweist, die bei eingerastetem Verschluß (13) eine Rastnase (17) an einer geringfügig federnd ausgebildeten Klemmwange (16) je einer Rastplatte (15) hintergreifen, wobei die Klemmwangen (16) der auf beiden Seiten des Segels (3) gegenüberliegend befestigten Rastplatten (15) jeweils eine Ausnehmung (20) hinter den Raststegen (14) in den Profilierarmen (7,8) durchgreifen und die Raststege (14) der Profilierarme (7, 8) an einer Schulter (21) an den beiden Rastplatten (15) anliegen.

2. Profilgeber nach Anspruch 1, dadurch gekennzeichnet, daß die Rastnase (17) an der Klemmwange (16) der beiden Rastplatten (15) eine Führungsfläche (22) aufweist, an der der Raststeg (14) des zugehörigen Profilierarms (7, 8) beim Einrasten des Verschlusses (13) mit einer entsprechenden Gegenfläche (23) entlanggleitet.

3. Profilgeber nach Anspruch 2, dadurch gekennzeichnet, daß bei eingerastetem Verschluß (13) die Gegenfläche (23) an den beiden Raststegen (14) der Profilierarme (7, 8) die Anlagefläche für die Klemmwange (16) der Rastplatten (15) bildet.

4. Profilgeber nach einem der Ansprüche 1 bis 3, dadurch gekennzeichnet, daß die beiden Rastplatten (15) eines Verschlusses (13) auf beiden Seiten des Segels (3) auf dem vorliekseitigen Ende (19) einer Lattentasche (18) aufgenietet sind.

5. Profilgeber nach einem der Ansprüche 1 bis 4, gekennzeichnet durch eine jeweils einteilige Ausbildung des Profilgebers (1) und der zugehörigen beiden Rastplatten (15).

6. Profilgeber nach Anspruch 5, dadurch gekennzeichnet, daß dieser (1) und die Rastplatten (15) als Spritzteile aus Kunststoff gefertigt sind.

## Claims

1. Sail-shaping device for sails, particularly for sails of sailboards, for releasable attachment between mast and luff of the sail in the region of the sail battens, with a collar partly surrounding the mast and rotarily movable about said mast, and two shaping arms oriented towards the leech for a sail batten, characterised in that the collar (6) has at least two spaced-apart resilient retaining webs (10, 11) in the direction of the mast axis (9-9), on which are formed two dimensionally-stable shaping arms (7, 8), forming an airfoil, for supporting the luff end (12) of a sail batten (5) bent in accordance with the sail shape as determined by the apparent wind, and in that the the sail-shaping device (1) is releasably attached to the sail (3) by a snap-in closure (13) having two catch webs (14) formed on the free ends of the shaping arms (7, 8), said catch webs (14), when the closure (13) is engaged, engaging behind a catch (17) on a slightly resilient clamp jaw (16) of respective catch plates (15), the clamp jaws (16) of the catch plates (15) attached opposite one another on both sides of the sail (3) each passing through an opening (20) behind the catch webs (14) in the shaping arms (7, 8), and the catch webs (14) of the shaping arms (7, 8) abutting against a shoulder (21) on both catch plates (15).

2. Sail-shaping device according to claim 1, characterised in that the catch (17) has, on the clamp jaw (16) of both catch plates, (15) a guide surface (22), along which the catch web (14) of the associated shaping arm (7, 8) slides with a corresponding counter-surface (23) when the closure (13) engages.

3. Sail-shaping device according to claim 2, characterised in that, when the closure (13) is engaged, the counter-surface (23) on both catch webs (14) of the shaping arms (7, 8) forms a support surface for the clamp jaw (16) of the catch plates (15).

4. Sail-shaping device according to one of claims 1 to 3, characterised in that both catch plates (15) of a closure (13) are riveted on both sides of the sail (3) on the luff end (19) of a batten pocket (18).

5. Sail-shaping device according to one of claims 1 to 4, characterised by a respective one-piece design of the sail-shaping device (1) and of the two associated catch plates (15).

6. Sail-shaping device according to claim 5, characterised in that said sail-shaping device (1) and the catch plates (15) are produced as injection-moulded plastics components.

## Revendications

1. Système servant à déterminer le profil pour des voiles, notamment des voiles de planches de surf, destiné à être fixées de façon amovible entre le mât et la ralingue avant de la voile, au niveau des lattes de la voile, et comportant un manchon enserrant partiellement le mât et apte à tourner autour de ce dernier, et deux bras profilés, pour une latte de voile, qui sont dirigés vers la ralingue arrière, caractérisé par le fait que le manchon (6) comporte au moins deux barrettes élastiques de retenue (10,11), qui sont à distance l'une de l'autre dans la direction de l'axe (9-9) du mât et dont sont issus deux bras profilés (7,8) de forme rigide, qui forment un profil d'aile portante et qui sont destinés à soutenir l'extrémité (12), se trouvant du côté de la ralingue avant, d'une latte (5) de la voile courbée en fonction du profil de la voile déterminé par le vent auquel on s'attend, et en ce que le système (1) servant à déterminer le profil est fixé de façon amovible à la voile (3), au moyen d'un dispositif de fermeture à encliquetage (13), qui comporte deux barrettes d'encliquetage (14), qui sont issues des extrémités libres des bras profilés (7,8) et qui, lorsque le dispositif de fermeture (13) est encliqueté, s'accorchent sur un bec d'encliquetage (17) qui est situé sur une patte de serrage (16), constituée de manière à être légèrement élastique, d'une plaque d'encliquetage (15), les pattes de serrage (16) des plaques d'encliquetage (15), qui sont fixées en vis-à-vis de part et d'autre de la voile (3), passant respectivement dans une ouverture (20) ménagée, en arrière des barrettes d'encliquetage (14), dans les bras profilés (7,8), tandis que les barrettes d'encliquetage (14) des bras profilés (7,8) s'appliquent sur un épaulement (22) des deux plaques d'encliquetage (15).

2. Système servant à déterminer un profil suivant la revendication 1, caractérisé par le fait que le bec d'encliquetage (17) situé sur la patte de serrage (16) des deux plaques d'encliquetage (15) possède une surface de guidage (22), le long de laquelle la barrette d'encliquetage (14) du bras profilé associé (7,8) glisse par une surface antagoniste correspondante (23), lors de l'encliquetage du dispositif de fermeture (13).

3. Système servant à déterminer un profil suivant la revendication 2, caractérisé par le fait que, lorsque le dispositif de fermeture (13) est encliqueté, la surface antagoniste (23) des deux barrettes d'encliquetage (14) des bras profilés (7,8) forme la surface d'application de la patte de serrage (16) des plaques d'encliquetage (15).

4. Système servant à déterminer un profil suivant l'une des revendications 1 à 3, caractérisé par le fait que les deux plaques d'encliquetage (15) d'un dispositif de fermeture (13) sont rivetés, de part et d'autre de la voile (3), sur l'extrémité (19), qui se trouve du côté de la ralingue avant, d'un gousset (18) de latte.

5. Système servant à déterminer un profil suivant l'une des revendications 1 à 4, caractérisé par une réalisation monobloc du système (1) servant à déterminer un profil et des deux plaques d'encliquetage associée (15).

6. Système servant à déterminer un profil suivant la revendication 5, caractérisé par le fait que ce système (1) et les plaques d'encliquetage (15) sont réalisés sous la forme de pièces en matière plastique moulées par injection.
